# EUROPÄISCHE PATENTANMELDUNG

(11) **EP 4 703 055 A1**
(43) Veröffentlichungstag der Anmeldung: **04.03.2026**
(21) Anmeldenummer: 25190384.5
(22) Anmeldetag: 18.07.2025
(51) Int. Cl.: B07B 1/28

(54) **SIEBVORRICHTUNG**

(30) Priorität: 29.08.2024 DE 102024124712
(71) Anmelder: KLEEMANN GMBH, 73037 Göppingen (DE)
(72) Erfinder: NÄGELE, Florian, 89185 Hüttisheim (DE)
(74) Vertreter: Herrmann, Jochen

(57) **Zusammenfassung**

Die Erfindung betrifft eine Siebvorrichtung mit einem Siebkasten (10), in oder an dem wenigstens ein Siebbelag (14, 15) in einem Siebbereich zwischen zwei zueinander beabstandet angeordneten Siebseitenwänden (11) angeordnet ist, wobei der Siebkasten (10) mittels eines Vibrationsantriebs (20) in Schwingungsbewegungen versetzbar ist, wobei der Vibrationsantrieb (20) zwei Erregereinheiten (21) aufweist, wobei die Erregereinheiten (21) mittels einer Synchronisationsvorrichtung (26) miteinander mechanisch gekoppelt sind, wobei sich im Bereich zwischen den beiden Siebseitenwänden (11) ein Hüllrohr (22) erstreckt, innerhalb dem die Synchronisationsvorrichtung (26) zumindest bereichsweise aufgenommen ist, wobei wenigstens eine der Erregereinheiten (21) eine Motoreinheit (30) mit einem Motorgehäuse (34) aufweist, und mit ihrem Motorgehäuse (34) in einem Durchbruch (11.1) oder im Bereich eines Durchbruchs (11.1) einer der Siebseitenwände (11) montiert ist. Diese Konstruktion ist besonders montagefreundlich gestaltet, wenn vorgesehen ist, dass das Hüllrohr (22) im Bereich wenigstens einer Siebseitenwand (11) einen Hüllrohrhalter, insbesondere einen Flansch (23, 24), aufweist, der im Bereich der Innenseite der Siebseitenwand (11) angeordnet ist und der wenigstens eine Passaufnahme (23.1) aufweist, wobei in der Passaufnahme (23.1) ein Befestigungselement (25) mit einem Sicherungsabschnitt (25.3) drehfest und axial unverschiebbar eingepresst ist, und dass ein Bolzen (25.2) des Befestigungselements (25) durch Durchbrüche der Siebseitenwand (11) und eines Befestigungsflansches (34.1) des Motorgehäuses (34) hindurchgeführt ist, um das Motorgehäuse (34) mit der Siebseitenwand (11) zu verbinden.

## Beschreibung

Die Erfindung betrifft eine Siebvorrichtung mit einem Siebkasten, in oder an dem wenigstens ein Siebbelag in einem Siebbereich zwischen zwei zueinander beabstandet angeordneten Siebseitenwänden angeordnet ist, wobei der Siebkasten mittels eines Vibrationsantriebs in Schwingungsbewegungen versetzbar ist, wobei der Vibrationsantrieb zwei Erregereinheiten aufweist, wobei die Erregereinheiten mittels einer Synchronisationsvorrichtung miteinander mechanisch gekoppelt sind, wobei sich im Bereich zwischen den beiden Siebseitenwänden ein Hüllrohr erstreckt, innerhalb dem die Synchronisationsvorrichtung zumindest bereichsweise aufgenommen ist und wobei wenigstens eine der Erregereinheiten eine Motoreinheit mit einem Motorgehäuse aufweist, und mit ihrem Motorgehäuse in einem Durchbruch oder im Bereich eines Durchbruchs einer der Siebseitenwände montiert ist.

Solche Siebvorrichtungen dienen zum Klassieren mineralischen Siebguts. Sie können insbesondere als Vorsiebeinrichtung oder als Nachsiebeinrichtungen Verwendung finden, vorzugsweise in Materialbearbeitungseinrichtungen zur Bearbeitung, insbesondere zur Zerkleinerung, von mineralischen Werkstoffen. Dementsprechend kann die Siebvorrichtung in Richtung des Materialflusses der Materialbearbeitungseinrichtung vor oder nach der Zerkleinerungsvorrichtung angeordnet sein.

Aus dem Stand der Technik sind Siebvorrichtungen bekannt, die zwei seitlich am Siebkasten angeflanschte Erregereinheiten in Form von Unwuchtantrieben ("Flanschvibrationsmotoren") besitzen. Um die Unwucht der linken und rechten Seite jeweils zu synchronisieren, sind die Erregereinheiten über eine Welle miteinander drehfest verbunden. Die Welle ist zum Schutz vor Verschmutzung und Berührung von einem Mantelrohr umgeben. Zur Montage muss zunächst ein Unwuchtantrieb auf einer Seite eingesetzt werden. Dann wird der Unwuchtantrieb auf der gegenüberliegenden Seite angesetzt. Die Montage der Unwuchtantriebe erfolgt mit zwei Personen gleichzeitig von der Innenseite und der Außenseite der Siebseitenwand.

Es ist Aufgabe der Erfindung, eine Siebvorrichtung eingangs erwähnter Art bereitzustellen, die eine einfache Montage und Wartung des Vibrationsantriebs ermöglicht.

Diese Aufgabe wird dadurch gelöst, dass das Hüllrohr im Bereich wenigstens einer Siebseitenwand einen Hüllrohrhalter, insbesondere einen Flansch, aufweist, der im Bereich der Innenseite der Siebseitenwand angeordnet ist und der wenigstens eine Passaufnahme aufweist, wobei in die Passaufnahme ein Befestigungselement mit einem Sicherungsabschnitt drehfest und axial unverschiebbar eingepresst ist, und wobei ein Bolzen des Befestigungselements durch Durchbrüche der Siebseitenwand und eines Befestigungsflansches des Motorgehäuses hindurchgeführt ist, um das Motorgehäuse mit der Siebseitenwand zu verbinden.

Für die Montage des Vibrationsantriebs kann das Hüllrohr in den Siebkasten eingebaut werden. Dabei werden das oder die Befestigungselemente, die Teil des Hüllrohrs sind, durch fluchtende Durchbrüche der Siebseitenwand und des Motorgehäuses gesteckt. Dies ist einfach möglich, da die Befestigungselemente fest und unverlierbar mit dem Hüllrohrhalter verbunden sind. Sodann ist das Hüllrohr in einer Vormontageposition zwischen den Siebseitenwänden gehalten. Nun kann der Monteur die Montage von der Außenseite des Siebkastens her bequem komplettieren, indem er auf den Befestigungselementen geeignete Sicherungselemente, beispielsweise Muttern, montiert.

Im Wartungsfall kann die Erregereinheit auch bequem ausgetauscht werden, wenn das Befestigungselement von der Innenseite des Siebkastens her gesehen zuerst durch einen Durchbruch der Siebseitenwand und dann durch einen Durchbruch des Motorgehäuses gesteckt wird. Dann kann nämlich das Motorgehäuse abgebaut werden, wobei das Hüllrohr im Siebkasten verbaut bleiben kann und nicht ebenfalls demontiert werden muss.

Insgesamt wird dem Benutzer mit der Erfindung eine besonders montage- und wartungsfreundliche Konstruktion geboten.

Gemäß einer Erfindungsvariante kann es vorgesehen sein, dass das Befestigungselement einen Kopf aufweist, an den sich der Sicherungsabschnitt anschließt, und dass der Kopf auf der der Siebseitenwand abgewandten Seite des Befestigungsstücks, insbesondere des Flansches, anliegt. Hierdurch ergibt sich eine formschlüssige Abstützung des Befestigungselements in Achsrichtung des Befestigungselements. Somit kann eine sichere Befestigung des Motorgehäuses und gleichzeitig des Hüllrohrs erreicht werden.

Eine bevorzugte Erfindungsvariante sieht vor, dass der Bolzen des Befestigungselements an seinem freien Ende einen Gewindeabschnitt aufweist, auf den eine Mutter aufgeschraubt ist, die das Motorgehäuse mit der Siebseitenwand verspannt. Hierdurch wird eine zuverlässige Befestigung des Motorgehäuses an der Siebseitenwand erreicht, wobei die Montage auf einfache Weise im Bereich der Siebseitenwand-Außenseite vorgenommen werden kann.

Eine einfache Montage des Befestigungselements an dem Hüllrohrhalter gelingt dann, wenn vorgesehen ist, dass der Sicherungsabschnitt an seinem Außenumfang eine Oberflächenstruktur mit Erhebungen und Vertiefungen aufweist, und dass die Erhebungen in den Innenumfang der als Bohrung ausgebildeten Passaufnahme derart eingepresst sind, dass sich in Umfangsrichtung des Sicherungsabschnitts zwischen dem Sicherungsabschnitt und der Passaufnahme eine formschlüssige Verbindung ergibt.

Eine mögliche Erfindungsvariante kann dergestalt sein, dass das Motorgehäuse einen Elektromotor aufnimmt, der eine Antriebswelle antreibt, wobei die Antriebswelle an ihren beiden Enden, auf gegenüberliegenden Seiten aus dem Motorgehäuse herausgeführt ist, dass die Antriebswelle im Bereich ihrer Enden Aufnahmen aufweist, an denen jeweils ein Unwuchtgewicht befestigt ist, und dass das Motorgehäuse in den Durchbruch der Siebseitenwand eingesetzt ist. Dadurch dass das Motorgehäuse in den Durchbruch eingesetzt ist, wird eine Lastverteilung erreicht, die den Sicherungsabschnitt des Befestigungselements, spannungstechnisch günstig, entlastet. Dadurch wird die Verbindung zwischen dem Sicherungsabschnitt und dem Hüllrohrhalter nicht oder nur wenig auf Biegung beansprucht. Hierbei kann es besonders bevorzugt vorgesehen sein, dass eine senkrecht zur Drehachse der Antriebswelle verlaufende Schnittebene den Sicherungsabschnitt des Befestigungselements und den Elektromotor schneidet und/oder dass die Antriebswelle mittels zweier Lager, die an Lagerhaltern des Motorgehäuses befestigt sind, gelagert ist, und dass in Richtung der Drehachse der Antriebswelle der Sicherungsabschnitt des Befestigungselements zwischen den beiden Lagern angeordnet ist.

Eine erfindungsgemäße Siebvorrichtung kann dergestalt sein, dass das Hüllrohr zwei Rohrabschnitte aufweist, die in Richtung der Drehachse der Antriebswelle der Motoreinheit gegeneinander teleskopierbar sind, und dass die Rohrabschnitte jeweils an ihrem der zugeordneten Siebseitenwand zugeordneten Ende einen Flansch tragen und mittels Befestigungselementen mit der zugeordneten Siebseitenwand verbunden sind. Das Hüllrohr lässt sich somit für die Montage im Siebkasten zunächst zusammenschieben und dann in der Montagestellung nach außen teleskopieren.

Hierbei gestaltet sich die Montage besonders einfach, wenn vorgesehen ist, dass in einer Vormontagestellung des Hüllrohrs der Abstand in Richtung der Längserstreckung des Hüllrohrs von dem freien Ende des mit dem ersten Flansch verbundenen Befestigungselements zu dem freien Ende des mit dem zweiten Flansch verbundenen Befestigungselements kleiner ist als der lichte Abstand zwischen den Siebseitenwänden in dieser Richtung, und dass dieser Abstand der freien Enden der Befestigungselemente in der Montagestellung größer ist als der lichte Abstand zwischen den Siebseitenwänden, derart, dass die freien Enden über die Außenseiten der Siebseitenwände vorstehen. In der Vormontagestellung kann das Hüllrohr somit bequem in den Siebkasten eingesetzt werden. In der Montagestellung halten die Befestigungselemente das Hüllrohr in Schwerkraftrichtung formschlüssig, so dass anschließend von außen das Hüllrohr bequem mit der Siebseitenwand verbunden, beispielsweise verschraubt, werden kann.

Eine denkbare Erfindungsvariante kann derart sein, dass die Rohrabschnitte derart teleskopierbar ineinandergesteckt sind, dass der Außenumfang des ersten Rohrabschnitts an dem Innenumfang des zweiten Rohrabschnitts anliegt, um eine Schiebeführung in Richtung der Längserstreckung des Hüllrohrs zu bilden, und dass vorzugsweise vorgesehen ist, dass die Rohrabschnitte in Umfangsrichtung gegeneinander drehbar sind. Dies erleichtert die Montage erheblich. Zudem dichten die aneinanderliegenden Umfangsbereiche den Innenraum des Hüllrohrs gegenüber der Umgebung, zumindest bereichsweise, ab.

Für ein optimales Vibrationsverhalten des Vibrationsantriebs kann es vorgesehen sein, dass die Erregereinheiten mittels einer Synchronisationsvorrichtung miteinander mechanisch gekoppelt sind, wobei die Synchronisationsvorrichtung zwei Transmissionselemente aufweist, die im Bereich einer Koppelstelle mittels einer Koppeleinrichtung lösbar und miteinander drehfest gekoppelt sind.

Zum Zwecke einer weiter verbesserten Montage bzw. Wartung des Vibrationsantriebs kann es vorgesehen sein, dass eine Ausrichthilfe mit wenigstens einem Ausrichtelement vorgesehen ist, das angeordnet und ausgebildet ist, um beim Fügevorgang der beiden Transmissionselemente die Transmissionselemente gegeneinander im Bereich der Koppelstelle auszurichten. Somit können das oder die Transmissionselemente mittels des wenigstens einen Ausrichtelements während der Fügebewegung in einer Montagestellung ausgerichtet werden, um eine Fügung der Transmissionselemente, vorzugsweise ohne Zugriff auf die Koppelstelle von außen, zu ermöglichen. Dies erleichtert die Montage erheblich. Zudem lässt sich dadurch der Teileaufwand verringern.

Zum Ausgleich etwaiger Lagetoleranzen der beiden Erregereinheiten kann es vorgesehen sein, dass die Koppeleinrichtung eine Kardanwelle aufweist, bei der die Transmissionselemente Rohrabschnitte mit unrundem Querschnitt aufweisen, die ineinandergesteckt sind, dass jeder Rohrabschnitt jeweils ein Kardangelenk trägt, und dass die Kardangelenke jeweils mittels eines Koppelstücks an eine Antriebswelle angeschlossen sind.

Die Erfindung wird im Folgenden anhand eines in den Zeichnungen dargestellten Ausführungsbeispiels näher erläutert. Es zeigen:
- Figur 1: in Seitenansicht eine schematische Darstellung einer Siebvorrichtung im Vertikalschnitt,
- Figur 2: ein Vibrationsantrieb der Siebvorrichtung gemäß Figur 1, längs des in Figur 1 mit II-II markierten Schnittverlaufs,
- Figur 3: ein Detail des Vibrationsantriebs längs des in Figur 1 mit III-III markierten Schnittverlaufs,
- Figur 4: eine Detaildarstellung längs des in Figur 2 mit IV-IV markierten Schnittverlaufs.
- Figur 5: ein Befestigungselement in perspektivischer Darstellung,
- Figur 6: eine Synchronisationsvorrichtung in Seitenansicht und
- Figur 7: die Synchronisationsvorrichtung längs des in Figur 6 mit VII-VII markierten Schnittverlaufs.

Figur 1 zeigt eine Siebvorrichtung, wie sie typischerweise bei einer Materialverarbeitungseinrichtung, insbesondere bei einem Gesteinsbrecher zum Einsatz kommt. Die Siebvorrichtung besitzt einen Siebkasten 10. Dieser Siebkasten 10 hat zwei zueinander beabstandete Siebseitenwände 21, zwischen denen ein Siebbereich gebildet ist.

Bodenseitig ist der Siebkasten 20 mit einem Boden 12 abgeschlossen. Innerhalb des Siebkastens 10 ist mindestens ein Siebbelag 14, 15 beabstandet zum Boden 12 angeordnet. Im vorliegenden Ausführungsbeispiel sind zwei Siebböden 14, 15 verbaut.

Im Bereich über dem oberen Siebbelag 14 ist ein Förderbereich 13 gebildet. Während des Betriebseinsatzes wird der Siebkasten 10 mittels eines Vibrationsantriebs 20 in Schwingungen versetzt. Infolge dieser Vibrationsbewegungen wird auf dem oberen Siebbelag 14 aufgebrachtes Siebgut längs des Förderbereichs 13, in Figur 1 von links nach rechts, gefördert. Dabei wird eine erste Teilfraktion auf dem Siebbelag 14 gesiebt und über den Siebbelag 14 abtransportiert. Das ausgesiebte Material fällt auf den unteren Siebbelag 15 und wird hierbei einem weiteren Siebvorgang unterzogen. Das ausgesiebte Material wird wieder auf dem unteren Siebbelag 15 abtransportiert und die durch den Siebbelag 15 gefallene feine Fraktionen über den Boden 12 abgeleitet.

Der Vibrationsantrieb 20 ist in Figur 2 detaillierter veranschaulicht. Wie diese Darstellung zeigt, ist der Vibrationsantrieb 20 modular aufgebaut und weist zwei Erregereinheiten 21 auf. Jede Erregereinheit 21 ist im Bereich einer Siebseitenwand 11 befestigt. Die beiden Erregereinheiten 21 sind über eine Synchronisationsvorrichtung 26 miteinander gekoppelt.

Unter Bezugnahme auf Figur 3 wird zunächst der Aufbau der Erregereinheiten 21 näher erläutert. Wie diese Darstellung zeigt, kann die Erregereinheit 21 so aufgebaut sein, dass sie mittels einem oder mehreren Unwuchtgewichten 40, die exzentrisch zu einer Antriebswelle 31 angeordnet ist/sind, eine Unwucht erzeugen. Diese Unwucht erzeugt in dem Siebkasten 10 die Vibrationsbewegungen.

Die Erregereinheit 21 kann eine Motoreinheit 30 aufweisen, die die Antriebswelle 31 umfasst. Die Antriebswelle 31 wird über den Motorrotor eines Elektromotors 32 angetrieben. Die Antriebswelle 31 ist an gegenüberliegenden Seiten des Elektromotors 32 mittels Lagern 33 drehbar gelagert. Der Elektromotor 32 ist in einem Motorgehäuse 34 untergebracht. Es kann so sein, dass die Lager 33 in dem Motorgehäuse 34 selbst gelagert sind. Denkbar ist es jedoch auch, wie dies Figur 3 zeigt, dass an das Motorgehäuse 34 separate Lagerhalter 35, 36 angebaut sind, die jeweils eines der Lager 33 aufnehmen. Hierdurch kann eine modulare Bauweise verwirklicht werden, bei der sich mit unterschiedlichen Motorgehäusen 34 jeweils die vorgefertigten Lagerhalter 35, 36 bausatzartig verbauen lässt.

Zur Befestigung der Motoreinheit 30 an dem Siebkasten 10 kann ein Befestigungsflansch 34.1 vorgesehen sein, der insbesondere einteilig mit dem Motorgehäuse 34 verbunden sein kann.

Die Motoreinheit 30 kann vorzugsweise in einem Durchbruch 11.1 der Siebseitenwand 11 befestigt werden. **In** diesen Durchbruch 11.1 kann das Motorgehäuse 34 eingesetzt werden. Zur Befestigung der Motoreinheit 30 sind in die Siebseitenwand 11 Bohrungen eingearbeitet. Diese Bohrungen stehen in Flucht zu Bohrungen 34.2 des Befestigungsflansches 34.1. Die Befestigung der Motoreinheit 30 an der Siebseitenwand 11 erfolgt mittels Befestigungselementen 25, die durch die fluchtenden Bohrungen 34.2 in der Siebseitenwand 11 und in dem Befestigungsflansch 34.1 hindurchgestellt sind, wie dies später näher erläutert wird.

Wie die Darstellung nach Figur 3 weiter veranschaulicht, kann es so sein, dass die Antriebswelle 31 an ihren beiden Enden jeweils eine Aufnahme 37, 38 aufweist. An diesen Aufnahmen 37, 38 ist jeweils ein Unwuchtgewicht 40 drehfest befestigt. Das Unwuchtgewicht 40 besitzt ein Einzelgewicht 41. Dieses Einzelgewicht 41 weist eine Bohrung auf. Mittels dieser Bohrung ist das Einzelgewicht 41 auf die Aufnahme 37, 38 der Antriebswelle 31 aufgeschoben.

Wie Figur 2 zeigt, kann es nun erforderlich sein, dass, je nach Anlagenkonfiguration eine zusätzliche Unwucht-Masse benötigt wird. Zu diesem Zweck kann es vorgesehen sein, dass zusätzlich zu dem Einzelgewicht 41 an einem oder an beiden Enden der Antriebswelle 31 ein oder mehrere Zusatzgewichte 42 mit der Antriebswelle 31 mittelbar oder unmittelbar drehfest verbunden sind.

Es kann so sein, wie Figur 2 zeigt, dass das Zusatzgewicht 42 direkt mit dem Einzelgewicht 41 verbunden ist. Zu diesem Zweck kann es vorgesehen sein, dass das Einzelgewicht 41 einen Schraubenbolzen 43 trägt, auf den das Zusatzgewicht 42 mit einer Bohrung aufgeschoben wird. Somit lässt sich das Zusatzgewicht 42 mit dem Einzelgewicht 41 verbinden, indem auf den Schraubenbolzen 43 eine Mutter 44 aufgeschraubt wird, die das Zusatzgewicht 42 sicher mit dem Einzelgewicht 41 verspannt.

Vorzugsweise ist es so, dass die Massen an beiden Enden der Antriebswelle 31 jeweils gleich oder zumindest in etwa gleich gewählt sind, um eine gleichmäßige Belastung der Antriebswelle 31 zu erreichen.

Ausweislich Figur 3 kann es so sein, dass die Motoreinheit 30 mit einer Tragvorrichtung, vorzugsweise einer Tragöse 39, ausgerüstet ist. Es kann so sein, dass die Tragöse 39 in das äußere Ende der Antriebswelle 31 im Bereich der Aufnahme 37 eingeschraubt ist. Mittels der Tragvorrichtung kann die Motoreinheit 31 an eine Hilfsvorrichtung angehangen und zu Montagezwecken leichter gehandhabt werden, um die Montage zu vereinfachen.

Wie Figur 2 zeigt, können die beiden Erregereinheiten 21, zu beiden Seiten des Siebkastens 10 prinzipiell ähnlich aufgebaut sein, sodass auf die vorstehenden Ausführungen Bezug genommen werden kann. Vorzugsweise sind die Erregereinheiten 21 baugleich oder im Wesentlichen baugleich, sodass sich der Teile- und Montageaufwand verringert.

Im Bereich der Außenseite der zugeordneten Siebseitenwand 11 sind die Erregereinheiten 21 mittels einer Abdeckung 50 überdeckt, die vorzugsweise mit dem zugeordneten Lagerhalter 36 verbunden ist. Die Abdeckung 50 überdeckt die rotierenden Teile der Motoreinheit 30 außenseitig, sodass hier die Verletzungsgefahr ausgeschlossen wird.

Figur 1 und Figur 3 veranschaulichen weiter, dass der außenseitig über die Siebseitenwand 11 vorstehende Teil der Motoreinheit 30 vollständig oder zumindest zum größten Teil in Schwerkraftrichtung oben mittels einer Schutzabdeckung 70 überdeckt sein kann. Diese Schutzabdeckung 70 schützt die Motoreinheit 30 vor der mechanischen Einwirkung herabfallender Teile. Die Schutzabdeckung 70 kann als Stanz-Biegeteil aus einem Stahl-Blechzuschnitt gefertigt sein.

Ausweislich der Figuren 2 und 3 erstreckt sich zwischen den beiden Siebseitenwänden 11 ein Hüllrohr 22. Das Hüllrohr 22 weist zwei Rohrabschnitte 22.1, 22.2 auf, die ineinandergeschoben sind. Die Rohrabschnitte 22.1, 22.2 des Hüllrohrs 22 tragen jeweils an ihrem der Siebseitenwand 11 zugewandten Ende einen Flansch 23, 24. Die Flansche 23, 24 sind mit bohrungsförmigen Passaufnahmen 23.1 ausgerüstet (siehe Figur 3).

Zur Befestigung des Hüllrohrs 22 zwischen den Siebseitenwänden 11 werden die beiden Rohrabschnitte 22.1, 22.2 ineinandergeschoben, bis die Rohrenden jeweils an den Flanschen 23, 24 anschlagen. Dann ist die Länge des Hüllrohrs 22 kleiner als der lichte Abstand zwischen den Siebseitenwänden 11. Das Hüllrohr 22 kann somit einfach in den Bereich zwischen den Siebseitenwänden 11 gebracht werden.

Zur Befestigung des Hüllrohrs 22 an den Siebseitenwänden 11 sind die bereits oben erwähnten Befestigungselemente 25 verwendet. Die Befestigungselemente 25 sind als Passbolzen ausgebildet und in Figur 5 deutlicher gezeigt.

Wie Figur 5 zeigt, besitzen die Befestigungselemente 25 einen Kopf 25.1. An diesen Kopf 25.1 schließt sich ein Bolzen 25.2 einteilig an. Im Übergangsbereich zwischen dem Kopf 25.1 zu dem Bolzen 25.2 ist am Bolzen 25.2 ein Sicherungsabschnitt 25.3 ausgebildet. Dieser Sicherungsabschnitt 25.3 weist eine Oberflächenstruktur auf, welche Erhebungen und Vertiefungen besitzt. Gegenüberliegend dem Kopf 25.1 besitzt das Befestigungselement einen Gewindeabschnitt 25.4.

Die Befestigungselemente 25 können mit ihrem Bolzen 25 voran durch die Passaufnahme 23.1 des Flansches 23 gesteckt werden. Im montierten Zustand kommt der Sicherungsabschnitt 25.3 in der Passaufnahme 23.1 zum Liegen. Die Passaufnahme 23.1 ist als Bohrung ausgebildet, wobei der Bohrungsdurchmesser kleiner ist als der Außendurchmesser des Sicherungsabschnitts 25.3. Somit kann der Sicherungsabschnitt 25.3 in die Passaufnahme 23.1 eingepresst werden, wobei sich die vorstehend erwähnten Erhebungen des Sicherungsabschnitts 25.3 in die Innenwandung der Passaufnahme 23.1 eingraben. Auf diese Weise wird mit dem Sicherungsabschnitt 25.3 eine formschlüssige Verbindung in Umfangsrichtung des Bolzens 25.2 zwischen dem Flansch 23 und dem Befestigungselement 25 gebildet.

Figur 3 veranschaulicht, dass der Bolzen 25.2 der Befestigungselemente 25 durch eine Bohrung in der Siebseitenwand 11 und durch die Bohrung 34.2 des Befestigungsflansches 34.1 des Motorgehäuses 34 hindurchgesteckt ist. Auf den Gewindeabschnitt 25.4 des Befestigungselements 25 ist eine Mutter 34.4 aufgeschraubt. Somit kann mittels der Befestigungselemente 25 das Motorgehäuse 34 und gleichzeitig der zugeordnete Rohrabschnitt 22.1, 22.2 mit der Siebseitenwand 11 verbunden werden.

Die Montage gestaltet sich hierbei denkbar einfach. Das Hüllrohr 22 muss, wie oben erwähnt, lediglich zwischen die beiden Siebseitenwände 11 gesetzt werden. Die beiden Rohrabschnitte 22.1, 22.2 können dabei soweit ineinander teleskopiert werden, dass das lichte Maß zwischen den Siebseitenwänden 11 größer ist als das Abstandsmaß zwischen den freien Enden der Bolzen 25.2 der Befestigungselemente 25, welche in den beiden Flanschen 23, 24 in den Passaufnahme 23.1 vormontiert und befestigt sind. Sind die Bolzen 25.2 auf die Bohrungen in den Siebseitenwänden 11 ausgerichtet, so müssen die Rohrabschnitte 22.1, 22.2 lediglich nach außen verschoben werden, sodass die Gewindeabschnitte 25.4 durch die Siebseitenwände 11 hindurch gesteckt werden. Somit ist das Hüllrohr 22 in einer Vor-Montageposition gehalten. Für die weitere Montage wird dann kein Zugang mehr von der Innenseite des Siebkastens 10 benötigt. Die folgenden Montageschritte können von der Außenseite des Siebkastens 10 her erfolgen.

Insbesondere können nun die beiden Motoreinheiten 30 von der Außenseite her an die Siebseitenwände 11 angebaut und die Muttern 34.4 außenseitig angezogen werden. Da das Befestigungselement 25 mit seinem Sicherungsabschnitt 25.3 unverlierbar und drehfest in dem Flansch 23, 24 gehalten ist, muss das Befestigungselement 25 nicht mehr von der Innenseite des Siebkastens 10 gehalten werden, wenn die Mutter 34.4 angespannt wird. Bei der Verspannung der Mutter 34.4 werden die beiden Rohrabschnitte 22.1, 22.2 weiter nach außen teleskopiert, sodass sie etwaige Lagetoleranzen der Siebseitenwände 11 ausgleichen können.

Es kann vorgesehen sein, dass zwischen den Flanschen 23, 24 Dichtelemente 34.3 angeordnet sind, um einen Staubeintritt in den von dem Hüllrohr 22 umgebenen Bereich zu verhindern. Das Dichtelement 34.3 kann beispielsweise als umlaufender Dichtring ausgebildet sein, der zwischen dem Flansch 23, 24 und der Innenseite der Siebseitenwand 11 angeordnet ist.

Die beiden Erregereinheiten 21 sind mittels einer Synchronisationsvorrichtung 26 mechanisch miteinander gekoppelt, wie dies Figur 2 zeigt. Die Synchronisationsvorrichtung 26 dient dazu, die Drehbewegungen der Antriebswellen 31 der Motoreinheiten 30 zu synchronisieren.

Wie Figur 2 zeigt, sind die Massenschwerpunkte der Unwuchtgewichte 40 der Erregereinheiten 21 mittels der Synchronisationsvorrichtung 26 in Umfangsrichtung auf der gleichen Winkelposition oder zumindest annähernd auf der gleichen Winkelposition gehalten.

Die Synchronisationsvorrichtung 26 kann eine Koppeleinrichtung 60 aufweisen, wie sie in den Figuren 6 und 7 dargestellt ist. Es kann so sein, dass die Koppeleinrichtung 60 an gegenüberliegenden Enden Koppelstücke 61, 65 aufweist, die jeweils drehfest mit einer der Antriebswellen 31 der Motoreinheiten 30 verbunden sind, wie Figur 2 zeigt.

Zu diesem Zweck kann mit der Antriebswelle 31 ein Halter 45 drehfest verbunden sein. An diesen Halter 45 ist das zugeordnete Ende der Koppeleinrichtung 60 mittels Verschraubungen 46 angeschlossen

An die Koppelstücke 61 ist jeweils ein Kardangelenk 62 angeschlossen. Das Kardangelenk 62 trägt ein Transmissionselement 64 und das Kardangelenk 66 ein Transmissionselement 68. Die beiden Transmissionselemente 64 und 68 können, insbesondere drehfest, miteinander verbunden sein.

Es kann so sein, dass die beiden Transmissionselemente 64, 68 Rohrabschnitte 64.1, 68.1 sind oder aufweisen. Es kann so sein, dass die Rohrabschnitte 64.1, 68.1 einen unrunden Querschnitt aufweisen und im Bereich einer Koppelstelle ineinandergeschoben sind, wie Figur 7 zeigt. Dabei sind die Querschnitte der Rohrabschnitte 64.1, 68.1 im Fügebereich der Koppelstelle so ausgebildet, dass diese im gefügten Zustand eine formschlüssige Verbindung in Umfangsrichtung bilden.

Ausweislich Figur 7 kann es so sein, dass die Kardangelenke 62, 66 Befestigungsstücke 63, 67 aufweisen, die in die der Koppelstelle abgewandten Enden der Rohrabschnitte 64.1, 68.1 eingepasst sind, um eine drehfeste Verbindung zwischen dem Kardangelenk 62,66 und dem Rohrabschnitt 64.1,68.1 zu bilden.

Wie die Figuren 6 und 7 zeigen, ist eine Ausrichthilfe verwendet, die ausgebildet und angeordnet ist, um wenigstens eines der Transmissionselemente 64, 68 während der Fügebewegung, während der die Erregereinheit 21 an der Siebseitenwand 11 montiert wird, in seiner Montageposition auszurichten. Dabei soll diese ausgerichtete Montageposition so sein, dass die beiden Transmissionselemente 64, 68 miteinander gefügt werden, ohne dass es dabei eines Zugriffs einer Bedienperson auf die Koppelstelle bedarf.

Vorzugsweise ist das Hüllrohr 22 im Bereich der Koppelstelle geschlossen, was dessen Bauweise deutlich vereinfacht. Alternativ kann es auch vorgesehen sein, dass lediglich noch eine Inspektionsöffnung im Bereich der Koppelstelle in das Hüllrohr 22 eingearbeitet ist, um den Fügevorgang zu überwachen und gegebenenfalls zu korrigieren.

Die Ausrichthilfe weist wenigstens ein Ausrichtelement 62.1, 68.2, 69 auf.

Im Folgenden werden die einzelnen Ausrichtelemente 62.1, 68.2, 69 näher erläutert. Wie die Figuren 6 und 7 zeigen, kann das Ausrichtelement 62.1 ausgebildet und angeordnet sein, um eines der Kardangelenke 62, 66 in der Montageposition oder zumindest annähernd in der Montageposition zu stabilisieren.

Zu diesem Zweck kann es vorgesehen sein, dass das Ausrichtelement 62.1 in Form eines elastischen Bauteils ausgebildet ist, das eines der Kardangelenke 62, 66 derart aussteift, dass das am Gelenk angeschlossenen Transmissionselement 64, 68 in einer gegenüber der Schwerkraftrichtung angehobenen Fügeposition gehalten ist.

Wie die Darstellungen zeigen, kann es so sein, dass das Ausrichtelement 62.1 von einem Kunststoff-Schrumpfschlauch gebildet ist, welches das Kardangelenk 62, 66 umgibt. Der Schrumpfschlauch hält das Transmissionselement 64 in seiner gegenüber der Schwerkraftrichtung angehobenen Ausrichtung, wie sie sich aus Figur 6 und 7 ergibt, oder zumindest annähernd in dieser gezeigten Position.

Zusätzlich oder alternativ kann die Ausrichthilfe auch ein Ausrichtelement 68.2 aufweisen, wie es sich aus Figur 6 ergibt. Dieses Ausrichtelement 68.2 kann vorzugsweise von einem Formkörper gebildet sein, der auf den Außenumfang eines der Transmissionselemente 64, 68 aufgeschoben ist. Ausweislich Figur 2 stützt sich dieses Ausrichtelement 68.2 mit seinem Außenumfang an der Innenkontur des Hüllrohrs 22 ab. Dabei kann es sich über den gesamten Umfang oder nur über einen Teil des Umfangs an der Innenwandung des Hüllrohrs 22 abstützen. Auf diese Weise ist das angeschlossene Transmissionselement 68 in seiner Montageposition oder annähernd in seiner Montageposition gegenüber dem ortsfesten Hüllrohr 22 ausgerichtet.

Es kann so sein, dass das Transmissionselement 68 zusätzlich ein Begrenzungselement 68.3 trägt. Dieses kann, wie Figur 7 zeigt, einteilig an dem Transmissionselement 68 angeschlossen sein. Das Begrenzungselement 68.3 dient dazu die Verschiebebewegung des auf dem Transmissionselement 68 befestigten Ausrichtelements 68.2 zu begrenzen.

Zusätzlich oder alternativ kann es vorgesehen sein, dass ein Ausrichtelement 69 verwendet ist, welches mit einem Befestigungsabschnitt 69.1 an einem Ende eines Transmissionselements 64, 68 befestigt ist. Die Montagebewegung des Ausrichtelements 69 auf dem Transmissionselement 64, 68 wird mit einem Anschlag 69.3 des Ausrichtelements 69 begrenzt.

Beispielsweise kann es so sein, dass dieser Anschlag 69.3 an dem freien Ende des Transmissionselements 68 anschlägt, auf dem das Ausrichtelement 69 befestigt ist. Das Ausrichtelement 69 besitzt eine Zentrieraufnahme 69.2, die auf das zweite Transmissionselement 64 hin ausgerichtet und orientiert ist. Dabei kann es so sein, dass diese Zentrieraufnahme 69.2 in Form einer trichterförmigen Erweiterung ausgebildet ist, wie Figur 7 zeigt.

Zur Montage der Erregereinheiten 21 wird zunächst eine der Erregereinheiten 21 wie oben beschrieben an der zugeordneten Siebseitenwand 11 montiert. Dabei wird das an diese Erregereinheit 21 angeschlossene Transmissionselement 64, 68 in das Hüllrohr 22 eingeschoben. Ist die Ausrichthilfe derart, dass das Ausrichtelement 62.1 verwendet ist, welches das Kardangelenk 62 aussteift, so ist das Transmissionselement 64 bereits in seiner annähernden Montageposition ausgerichtet.

Ist das Ausrichtelement 68.2 verwendet, so zentriert sich das angeschlossene Transmissionselement 68 gegenüber dem Hüllrohr 22 in seiner annähernden Montageposition.

Wenn nun die beiden Erregereinheiten 21 aufeinander zubewegt werden, so dringt das freie Ende des Transmissionselements 64 in die Zentrieraufnahme 69.2 des Ausrichtelements 69 ein und wird so ausgerichtet, dass die beiden Transmissionselemente 64, 68 ineinandergefügt werden können, wie dies Figur 7 zeigt.

Treffen die unrunden Querschnitte der Transmissionselemente 64, 68 nicht exakt aufeinander, so kann dies durch eine leichte Verdrehung einer der Erregereinheiten 21 korrigiert werden, bis eine passgenaue Übereinstimmung vorliegt und die Transmissionselemente 64, 68 abschließend ineinandergesteckt werden können. Abschließend werden die Erregereinheiten 21 mit den Befestigungselementen 25 wie oben erläutert mit der Siebseitenwand 11 verspannt und die Montage ist abgeschlossen.

## Patentansprüche

1. Siebvorrichtung mit einem Siebkasten (10), in oder an dem wenigstens ein Siebbelag (14, 15) in einem Siebbereich zwischen zwei zueinander beabstandet angeordneten Siebseitenwänden (11) angeordnet ist, wobei der Siebkasten (10) mittels eines Vibrationsantriebs (20) in Schwingungsbewegungen versetzbar ist, wobei der Vibrationsantrieb (20) zwei Erregereinheiten (21) aufweist, wobei die Erregereinheiten (21) mittels einer Synchronisationsvorrichtung (26) miteinander mechanisch gekoppelt sind, wobei sich im Bereich zwischen den beiden Siebseitenwänden (11) ein Hüllrohr (22) erstreckt, innerhalb dem die Synchronisationsvorrichtung (26) zumindest bereichsweise aufgenommen ist, wobei wenigstens eine der Erregereinheiten (21) eine Motoreinheit (30) mit einem Motorgehäuse (34) aufweist, und mit ihrem Motorgehäuse (34) in einem Durchbruch (11.1) oder im Bereich eines Durchbruchs (11.1) einer der Siebseitenwände (11) montiert ist,
**dadurch gekennzeichnet,**
**dass** das Hüllrohr (22) im Bereich wenigstens einer Siebseitenwand (11) einen Hüllrohrhalter, insbesondere einen Flansch (23, 24), aufweist, der im Bereich der Innenseite der Siebseitenwand (11) angeordnet ist und der wenigstens eine Passaufnahme (23.1) aufweist, wobei in der Passaufnahme (23.1) ein Befestigungselement (25) mit einem Sicherungsabschnitt (25.3) drehfest und axial unverschiebbar eingepresst ist, und dass ein Bolzen (25.2) des Befestigungselements (25) durch Durchbrüche der Siebseitenwand (11) und eines Befestigungsflansches (34.1) des Motorgehäuses (34) hindurchgeführt ist, um das Motorgehäuse (34) mit der Siebseitenwand (11) zu verbinden.

2. Siebvorrichtung nach Anspruch 1, **dadurch gekennzeichnet, dass** das Befestigungselement (25) einen Kopf (25.1) aufweist, an den sich der Sicherungsabschnitt (25.3) anschließt, und dass der Kopf (25.1) auf der der Siebseitenwand (11) abgewandten Seite des Hüllrohrhalters, insbesondere des Flansches (23, 24), anliegt.

3. Siebvorrichtung nach einem der Ansprüche 1 oder 2, **dadurch gekennzeichnet, dass** der Bolzen (25.2) an seinem freien Ende einen Gewindeabschnitt (25.4) aufweist, auf den eine Mutter (34.4) aufgeschraubt ist, die das Motorgehäuse (34) mit der Siebseitenwand (11) verspannt.

4. Siebvorrichtung nach einem der Ansprüche 1 bis 3, **dadurch gekennzeichnet, dass** der Sicherungsabschnitt (25.3) an seinem Außenumfang eine Oberflächenstruktur mit Erhebungen und Vertiefungen aufweist, und dass die Erhebungen in den Innenumfang der als Bohrung ausgebildeten Passaufnahme (23.1) derart eingepresst sind, dass sich in Umfangsrichtung des Sicherungsabschnitts (25.3) zwischen dem Sicherungsabschnitt (25.3) und der Passaufnahme (23.1) eine formschlüssige Verbindung ergibt.

5. Siebvorrichtung nach einem der Ansprüche 1 bis 4, **dadurch gekennzeichnet, dass** das Motorgehäuse (34) einen Elektromotor (32) aufnimmt, der eine Antriebswelle (31) antreibt, wobei die Antriebswelle (21) an ihren beiden Enden, auf gegenüberliegenden Seiten aus dem Motorgehäuse (34) herausgeführt ist, dass die Antriebswelle (31) im Bereich ihrer Enden Aufnahmen (37, 38) aufweist, an denen jeweils ein Unwuchtgewicht (40) befestigt ist, und dass das Motorgehäuse (34) in den Durchbruch (11.1) der Siebseitenwand (11) eingesetzt ist.

6. Siebvorrichtung nach Anspruch 5, **dadurch gekennzeichnet, dass** eine senkrecht zur Drehachse der Antriebswelle (31) verlaufende Schnittebene den Sicherungsabschnitt (25.3) des Befestigungselements (25) und den Elektromotor (32) schneidet.

7. Siebvorrichtung nach Anspruch 5 oder 6, **dadurch gekennzeichnet, dass** die Antriebswelle (31) mittels zweier Lager (33), die an Lagerhaltern (35, 36) des Motorgehäuses (34) befestigt sind, gelagert ist, und dass in Richtung der Drehachse der Antriebswelle (31) der Sicherungsabschnitt (25.3) des Befestigungselements (25) zwischen den beiden Lagern (33) angeordnet ist.

8. Siebvorrichtung nach einem der Ansprüche 1 bis 7, **dadurch gekennzeichnet, dass** das Hüllrohr (22) zwei Rohrabschnitte (22.1, 22.2) aufweist, die in Richtung der Drehachse der/einer Antriebswelle (31) der Motoreinheit (30) gegeneinander teleskopierbar sind, und dass die Rohrabschnitte (22.1, 22.2) jeweils an ihrem der zugeordneten Siebseitenwand (11) zugeordneten Ende einen Flansch (23, 24) tragen und mittels Befestigungselementen (25) mit der zugeordneten Siebseitenwand (11) verbunden sind.

9. Siebvorrichtung nach Anspruch 8, **dadurch gekennzeichnet, dass** in einer Vormontagestellung des Hüllrohrs (22) der Abstand in Richtung der Längserstreckung des Hüllrohrs (22) von dem freien Ende des mit dem ersten Flasch (23) verbundenen Befestigungselements (25) zu dem freien Ende des mit dem zweiten Flansch (24) verbundenen Befestigungselements (25) kleiner ist als der lichte Abstand zwischen den Siebseitenwänden (11) in dieser Richtung, und dass dieser Abstand der freien Enden der Befestigungselemente in der Montagestellung größer ist als der lichte Abstand zwischen den Siebseitenwänden (11), derart, dass die freien Enden über die Außenseiten der Siebseitenwände (11) vorstehen.

10. Siebvorrichtung nach Anspruch 8 oder 9, **dadurch gekennzeichnet, dass** die Rohrabschnitte (22.1, 22.2) derart teleskopierbar ineinandergesteckt sind, dass der Außenumfang des ersten Rohrabschnitts (22.2) an dem Innenumfang des zweiten Rohrabschnitts (22.1) anliegt, um eine Schiebeführung in Richtung der Längserstreckung des Hüllrohrs (22) zu bilden, und dass vorzugsweise vorgesehen ist, dass die Rohrabschnitte (22.1, 22.2) in Umfangsrichtung gegeneinander drehbar sind.

11. Siebvorrichtung nach einem der Ansprüche 1 bis 10, **dadurch gekennzeichnet, dass** die Erregereinheiten (21) mittels einer Synchronisationsvorrichtung (26) miteinander mechanisch gekoppelt sind, wobei die Synchronisationsvorrichtung (26) zwei Transmissionselemente (64, 68) aufweist, die im Bereich einer Koppelstelle mittels einer Koppeleinrichtung (60) lösbar und miteinander drehfest gekoppelt sind.

12. Siebvorrichtung nach Anspruch 11, **dadurch gekennzeichnet, dass** eine Ausrichthilfe mit wenigstens einem Ausrichtelement (62.1, 68.2, 69) vorgesehen ist, das angeordnet und ausgebildet ist, um beim Fügevorgang der beiden Transmissionselemente (64, 68) die Transmissionselemente (64, 68) gegeneinander im Bereich der Koppelstelle auszurichten.

13. Siebvorrichtung nach Anspruch 12, **dadurch gekennzeichnet, dass** die Koppeleinrichtung (60) eine Kardanwelle aufweist, bei der die Transmissionselemente (64, 68) Rohrabschnitte (64.1, 68.1) mit unrundem Querschnitt aufweisen, die ineinandergesteckt sind, dass jeder Rohrabschnitt (64.1, 68.1) jeweils ein Kardangelenk (62, 66) trägt, und dass die Kardangelenke (62, 66) jeweils mittels eines Koppelstücks (61, 65) an eine Antriebswelle (31) angeschlossen sind.
